# EUROPÄISCHE PATENTSCHRIFT

(11) **EP 0 208 103 B1**
(45) Veröffentlichungstag und Bekanntmachung des Hinweises auf die Patenterteilung: **30.08.1989**
(21) Anmeldenummer: 86107072.0
(22) Anmeldetag: 23.05.1986
(51) Int. Cl.: E06B 9/08, E06B 9/204

(54) **Pergola-Markise**
Pergola canvas blind
Store de pergola

(30) Priorität: 08.07.1985 DE 3524343
(43) Veröffentlichungstag der Anmeldung: 14.01.1987
(73) Patentinhaber: Zechmeister, Ernst, D-7129 Ilsfeld-Auenstein (DE)
(72) Erfinder: Zechmeister, Ernst, D-7129 Ilsfeld-Auenstein (DE)
(74) Vertreter: Müller, Hans, Dipl.-Ing.

(56) Entgegenhaltungen:
- CH-A- 55 250
- DE-A- 2 303 782
- FR-A- 2 546 869

## Beschreibung

Die Erfindung betrifft eine Pergola-Markise mit einem auf einer und von einer Tuchwelle abwickelbaren Markisentuch, einem Antrieb für die Tuchwelle, je einem Wickelkern in den beiden Endbereichen der Tuchwelle, dessen Drehachse mit der der Tuchwelle zusammenfällt, jeweils einem mit seinem einen Ende an jedem Wickelkem befestigten Zugband, das auf den und von dem Wickelkern wickelbar ist, je einer Umlenkrolle im achsparallelen Abstand von jedem Wickelkem, um die das Zugband geführt ist, und einer Fallstange, längs der das freie Ende des Markistentuchs und die um die Umlenkrollen geführten anderen Enden der Zugänder befestigt sind.

Das von der Tuchwelle abgewickelte Markisentuch bildet zusammen mit jedem der Zugbänder einen sogenannten Endloszug. Beim Abwickeln des Markisentuchs von der Tuchwelle wickelt sich jedes Zugband auf einem Wickelkern auf. Das Markisentuch kann somit von der Tuchwelle bis nahe zu den Umlenkrollen hin abgewickelt werden.

Derartige Markisen dienen als Sonnenschutz bei Pergola-Dächem, Wintergärten und Dachausschnitten. Sie können unterhalb, oberhalb oder auch seitlich an der Dachkonstruktion angebracht sein. Das Aus- und Einfahren des Markisentuches erfolgt durch manuelles oder motorisches Antreiben der Tuchwelle.

Probleme treten nun dadurch auf, daß beim Abwickeln des Markisentuches der Durchmesser der Tuchwelle kontinuierlich abnimmt, während der Außendurchmesser der sich gleichzeitig aufwickelnden Zugbänder auf den Wickelkernen kontinuierlich zunimmt. Eine vollständige Umdrehung der Tuchwelle hat an sich auch eine vollständige Umdrehung der Wickelkerne zur Folge. Infolge der unterschiedlichen Durchmesse der Windungen von der Tuchwelle einerseits und den Windungen auf den Wickelkernen andererseits entsteht eine Wegdifferen in dem Endloszugband.

Zum Ausgleich dieser Wegdifferenz ist es aus der DE-A-31 47 827 bekannt, jeden der Wickelkerne über eine Torsionsfeder gegenüber der Tuchwelle um seine Achse nachgiebig drehbar zu lagern. Das Abwickeln des Markisentuchs um einen bestimmten Betrag, der einem bestimmten Drehwinkel der Tuchwelle entspricht, kann so mit einem kleineren Drehwinkel des Wickelkerns korrespondieren, so daß die vom Markisentuch abgewickelte Länge der aufgewickelten Länge der Zugänder entspricht. Da die auszugleichende Wegdifferenz infolge des stark schwankenden Durchmessers des aufgewickelten Zugbandes umso größer ist, je größer der Verfahrweg der Markise ist, können mit einer derartigen Konstruktion nur relativ kleine Pergola-Markisen ausgestattet werden. Pergola-Markisen von mehr als ca. 20 qm Markisentuchfläche können daher mit einer derartigen Konstruktion nicht hergestellt werden. Abgesehen von der dadurch bedingten eingeschränkten Verwendungsmöglichkeit beinhaltet diese Lösung des Ausgleichs der auftretenden Wegdifferenzen eine aufwendige Konstruktion. der Tuchwelle und der Wickelkerne.

Aus der DE-A-23 03 782 ist ein Rolladenabschluß mit kegelstumpfformigen Wickelkernen bekannt, deren Oberflächen schneckenförmige Seilrillen aufweisen. Damit soll erreicht werden, daß beim Auf- bzw. Abwickeln des Seils von dem jeweiligen Wickelkern bzw. des Rolladens von seiner Wickelwelle keine Längendifferenzen im Seil auftreten. Voraussetzung dafür ist eine den Rolladenlamellen exakt angepaßte Steigung der schneckenförmig verlaufenden Rillen. Bei den regelmäßig recht steifen und damit konstant dicken Rolladen erweist sich diese Wickelkernausbildung als voll funktionstüchtig.

Jedes Dickenmaß von Rolladenlamellen machtaber jeweils speziell angefertigte Wickelkerne erforderlich. Der dadurch bedingt wirtschaftliche Aufwand ist beträchtlich.

Der Erfindung liegt die Aufgabe zugrunde, eine Pergola-Markise der eingangs genannten Art anzugeben, die einfach im Aufbau ist und die für beliebig große Bedachungsflächen sowie für alle Arten von Markisentuchen verwendet werden kann.

Diese Erfindung ist durch die Merkmale des Hauptanspruchs gegeben. Die Erfindung zeichnet sich dementsprechend dadurch aus, daß jeder Wickelkern fest mit der Tuchwelle verbunden ist, die Aufwickelfläche jedes Wickelkerns kegelstumpfförmig ausgebildet ist, wobei beim Aufwickeln des Zugbandes um den Wickelkern die Windungen des Zugbandes auf die kleinere Kegelstumpffläche hin zuwandern, daß die Neigung der Mantellinie der kegelstumpfförmigen Aufwickelfläche derart ist, daß beim Drehen der Tuchwelle und damit der beiden Wickelkerne der Umfang der jeweils äußersten Tuchlage dem Umfang der jeweils anstehenden nächsten Wicklung auf jedem Wickelkern entspricht; nach einer ersten Alternative ist die Aufwickelfläche durch die Oberfläche mehrerer Kegelstumpfmantelschalen gebildet, wobei die Oberfläche jeder Mantelschale an ihren vier seitlichen Rändern begrenzt ist durch je einen Kreisbogen der beiden kreisförmigen Kegelstumpfgrundflächen sowie durch zwei Trennlinien zu benachbarten Mantelschalen darstellende Mantellinien, und die Neigung zumindest einer Mantelschale längs ihrer Mantellinie veränderbar ist; nach einer zweiten Alternative ist die Aufwickelfläche im der größeren Kegelstumpfgrundfläche benachbarten Oberflächenbereich durch die Oberfläche mehrerer Kegelstumpfmantelschalen gebildet, wobei die drei freien Ränder jeder Kegelstumpfmantelschale durch einen Kreisbogen der größeren kreisförmigen Kegelstumpfgrundfläche sowie durch zwei Trennlinien zu benachbarten Mantelschalen darstellende Mantellinien gebildet werden, und die Neigung zumindest einer Mantelschale mit in Richtung zur größeren Kegelstumpffläche verstärkt anwachsender Größe längs ihrer Mantellinie veränderbar ist.

Durch diese einfachen konstruktiven Ausbildungen von Tuchwelle und Wickelkern ist die auszugleichende Wegdifferenz im Endloszug praktisch Null, so daß die zum Drehen der Tuchwelle aufzuwendende Kraft konstant klein ist, unabhängig von der Stellung der Fallstange. Ferner ist es auf überraschend einfache Weise möglich, daß die Neigung der Aufwickelfläche und damit das Maß, um das sich der Umfang einer Wicklung des Zugbandes auf dem Wickelkern von dem Umfang der nächsten Wicklung unterscheidet, der Veränderung entspricht, mit dem der jeweils äußerste Umfang des aufgewickelten bzw. aufzuwickelnden Markisentuchs auf der Tuchwelle ab- bzw. zunimmt. Je dicker das Markisentuch ist, umso steiler ist nämlich die Neigung der Aufwickelfläche. Mit Ausbildung nach der zweiten Alternative läßt sich je nach Anfordemis die Neigung der Wickeloberfläche nur in einem Teilbereich, und zwar in dem die Spalte aufweisenden Bereich, verändern. Diese Änderung läßt sich dabei beispielsweise ebenfalls durch die vorstehend bereits beschriebenen Verstellschrauben bewerkstelligen.

Eine besonders vorteilhafte Ausbildung dieser Verstellmöglichkeit für die Neigung der Aufwickelfläche zeichnet sich dadurch aus, daß jede Mantelschale auf mindestens einem, vorzugsweise zwei voneinander beabstandeten, ringförmigen Gliedem aufgelagert ist, die radialsymmetrisch auf der mit der Tuchwelle gemeinsamen Drehwelle drehfest befestigt sind, wobei die auf der Ringebene senkrecht stehende Symmetrieachse dieser Glieder mit der Symmetrieachse des senkrechten Kegelstumpfes zusammenfällt. Weiterhin ist bei dieser Ausbildung in der Mantelschale zumindest eine Gewindebohrung derart vorhanden, daß durch Eindrehen eines Gewindestiftes durch die Durchbohrung hindurch und durch den sich dabei auf dem ringförmigen Glied abstützenden Gewindestift die Mantelschale im Bereich dieser Gewindedurchbohrung in beliebigen Abstand zur Oberfläche des ringförmigen Gliedes gebracht werden kann. Je weiter der sich auf dem ringförmigen Glied abstützende Gewindestift in die Durchbohrung der Mantelschale hineingedreht wird, umso größer wird der Winkel zwischen der entsprechenden Mantellinie der kegelstumpfförmigen Aufwickelfläche und der Drehachse der Tuchwelle.

Durch die Anordnung von zwei Gewindedurchbohrungen in einer Mantelschale im Auflagerbereich derselben auf einem ringförmigen Glied kann eine gleichmäßige Veränderung der Neigung jeder Mantellinie einer Mantelschale hergestellt werden. Gleichzeitig wird dadurch eine um die Drehachse der Tuchwelle und damit auch des Wickelkerns verwindungsfreie Lagerung der Mantelschale um die Drehachse des Wickelkerns erreicht.

Um die jeweilige Lage jeder Mantelschale auf ihrer Drehachse sicherzustellen, ist in dem ringförmigen Glied zumindest eine Bohrung vorhanden, deren Bohrungsachse mit der Bohrungsachse der in der Mantelschale vorhandenen Gewindedurchbohrung zusammenfällt, so daß ein durch die Gewindebohrung durchgedrehter Gewindestift in der Bohrung abstützbar ist. Damit ist die Mantelschale über den Gewindestift mit der Drehwelle drehsicher verbunden.

Um sicherzustellen, daß beim Aufwickeln der Zugbänder auf dem Wickelkern die einzelnen Wicklungen eng aneinanderliegen, ist in vorteilhafter Weise die Wickelfläche mit dem Durchmesser des Zugbandes angepaßten rillenförmigen, spiralförmig verlaufenden Vertiefungen ausgebildet. Das Zugband liegt damit auf dem Wickelkern zumindest teilweise in diesen Vertiefungen, wodurch jede einzelne Wickellage des Zugbandes auf dem Wickelkern lagemäßig genau vorbestimmbar ist.

Als besonders vorteilhafte Weiterbildung der Erfindung sind die Vertiefungen mit elastisch nachgiebigen Auflagen für das Zugband ausgestattet. Dadurch wird ein gewisser Längenausgleich der Zugbänder gegenüber dem Markisentuch hergestellt. Mögliche Längenänderungen können insbesondere durch im Laufe der Jahre entstehende Materialveränderungen entweder des Markisentuches oder der Zugbänder auftreten. Außerdem können auch Wegdifferenzen ausgeglichen werden, die durch Umwelteinflüsse wie starke Temperatur- oder Feuchtigkeitsschwankungen in dem Markisentuch auftreten. Die elastischen Auflagen sorgen so für eine sich automatisch einregulierende gleichmäßige Spannung des Markisentuches über viele Jahre hinweg.

In den Vertiefungen sind bei einer anderen Ausführungsform der Erfindung Federstahlbügel im Abstand zueinander und hintereinanderliegend aufgebracht. Die Anzahl dieser Bügel und ihre Federstärke bestimmen in diesem Fall das Maß der möglichen Längenänderung für das betreffende Zugband.

Als günstig hat es sich ferner erwiesen, jedes Zugband innerhalb der zumindest teilweise hohlen Fallstange elastisch nachgiebig zu lagern, wobei diese elastische Lagerung insbesondere durch zwei in der Fallstange befestigte Federn, an deren einem Ende jeweils eines der beiden Zugbänder befestigt ist, erreicht wird. Obwohl eine derartige nachgiebige Lagerung jedes Zugbandes auch zum Ausgleich eventuell auftretender Weg- .differenzen herangezogen werden kann, dienen diese Federn vor allem dazu, eine vorwählbare Spannung auf das aus Zugbändern und Markisentuch bestehende System zu bringen. Durch Verändem der Federn kann nämlich die Stärke der Tuchspannung beliebig einreguliert werden. Diese Stärke bleibt infolge der erfindungsgemäßen Wickelkerne in jeder Lage der Fallstange und damit in jeder Lage der Pergola-Markise konstant groß.

Eine von außen zugängliche Ankopplung jeder der innerhalb der Fallstange angebrachten Fedem mit dem entsprechenden Zugband wird dadurch erreicht, daß in der Fallstange ein Verstellglied gelagert ist, das in Längsrichtung der Fallstange verschiebbar ist, an dem Verstellglied eine Feder mit ihrem einen Ende befestigt ist, in der Fallstange ein hülsenförmiges Halteglied befestigt ist, das aus der einen Stirnseite der Fallstange herausragt und mit seinem ausragerden freien Ende in der einen seitlichen Führung für die Markise gleitverschiebbar gelagert ist, in dem Halteglied ein Schiebeglied in Längsrichtung der Fallstange verschiebbar gelagert ist, und an dem aus der Fallstange herausragenden Endbereich des Schiebegliedes das Zugband und an dem anderen Endbereich des Schiebegliedes eine Feder befestigt ist. Das Zugband braucht damit nicht in die Fallstange hineingeführt zu werden, um es an der innerhalb der Fallstange vorhandenen Feder anzukoppeln, was die Montage einer derartigen Markise sehr erleichtert.

Eine von außen zugängliche Verstellmöglichkeit der auf das Zugband und damit auf das Markisentuch aufgebrachten Spannung wird dadurch erreicht, daß das in der Fallstange vorhandene Verstellglied eine Gewindebohrung aufweist, deren Bohrungsachse parallel zur Längsachse der Fallstange ausgerichtet ist, und durch diese Gewindebohrung eine Gewindestange mit ihrem eine Ende hindurchgeschraubt ist, während das andere Ende dieser Gewindestange in der Fallstange unverschieblich aber um ihre Längsachse drehbar gelagert ist, wobei die Gewindestange von außerhalb der Fallstange gehandhabt, d.h. gedreht werden kann. Durch die von außen mögliche Verschiebung des Verstellgliedes kann somit die Ausdehnung der Feder ebenfalls von außen leicht zugänglich variabel eingestellt werden, wodurch auf das Zugband und damit auf das Markisentuch auf einfache Weise. - auch noch nach Jahren - eine beliebig große Spannung aufgebracht werden kann.

In vorteilhafter Weise ist in der Fallstange nur eine einzige Feder vorhanden, an deren beiden Enden jeweils eins der beiden Zugbänder befestigt ist. Unterschiedliche Tuchspannungen werden bei dieser Ausbildung durch unterschiedlich dimensionierte Federn erreicht.

Von ausschlaggebender Bedeutung bei der erfindungsgemäßen Pergola-Markise ist, daß Wegdifferenzen praktisch nicht entstehen. Dadurch können - unabhängig von der Größe der vorhandenen Tuchspannung - beliebig große Markisen sehr leicht auf- und abgewickelt werden, und zwar ohne motorische Unterstützung und ohne daß darüberhinaus ein Getriebe erforderlich würde. Eine derartige Markise kann daher beispielsweise durch eine an der Fallstange angebrachte Stange oder Schnur leicht gehandhabt werden. An Kraft ist lediglich der Reibungswiderstand zwischen Fallstange und seitlichen Führungsschienen, der Rollwiderstand der Tuch- bzw. Wickelkernwelle sowie ggfs. Eigengewichtsanteile von Fallstange und Markisentuch zu überwinden.

Dieser geringe Kraftaufwand zum Bewegen einer erfindungsgemäßen Markise macht es möglich, daß auch mehrere, durch Führungsschienen jeweils voneinander getrennte Markisenfelder - sogenannte gekoppelte Anlagen - nur mit einem

einzigen Antrieb bewegt werden können.

Bei stark schrägen oder sogar senkrechten Einbauweisen kann außerdem durch entsprechende Verstellung der Schräge der Wickelfläche des Kegelstumpfes sogar bewußt eine Wegdifferenz herbeigeführt werden, um so beim Einfahren der Markise die Feder in der Fallstange so stark zu spannen, daß durch die erhöhte Federspannung das Gewicht der Fallstange aufgehoben wird. Statt für eine - spezifisch leichte - Markise eignet sich der erfindungsgemäße Wickelmechanismus damit auch für spezifisch schwere « Vorhänge », wie Rolladen, Rolltore oder dergleichen mehr.

Weitere Ausgestaltungen und Vorteile der Erfindung sind den in Ansprüchen weiterhin aufgeführten Merkmalen zu entnehmen.

Die Erfindung wird im folgenden anhand der in der Zeichnung dargestellten Ausführungsbeispiele näher beschrieben und erläutert. Die der Beschreibung und der Zeichnung zu entnehmenden Merkmale können bei anderen Ausführungsformen der Erfindung einzeln für sich oder zu mehreren in beliebiger Kombination angewendet werden. Es zeigen :
Fig. 1 eine perspektivische Teilansicht einer Pergola-Markise oberhalb der Konstruktion eines Pergola-Daches,
Fig. 2 eine perspektivische Draufsicht auf einen Teilbereich der Pergola-Markise nach Fig. 1, mit der Darstellung des aus dem Markisentuch und dem Zugband bestehenden Endloszuges,
Fig. 3 eine Schnittdarstellung der Wickelfläche eines Wickelkerns mit elastischen Auflagen in den Vertiefungen desselben,
Fig. 4 eine perspektivische Darstellung einer anderen Ausführungsform eines Wickelkems,
Fig. 5 eine teilweise Seitenansicht nach Schnitt 5-5 in Fig. 4 und
Fig. 6 eine Schnittdarstellung durch die Fallstange einer Pergola-Markise, bei der die Zugbänder über jeweils eine Feder mit vorwählbarer Spannung innerhalb der Fallstange befestigt sind.

Von einem in üblicher Weise hergestellten Pergola-Dach ist in Fig. 1 ein unterer Balken 12 sowie ein oberer Balken 14 dargestellt. Der obere Balken 14 stützt sich auf dem unteren Balken 12 ab und ist rechtwinklig zu diesem ausgerichtet Die Pergola-Konstruktion besteht aus mehreren derartigen Balken 12 und 14, die im allgemeinen in horizontalen, aber auch in mehr oder weniger stark geneigten Ebenen liegen..

Auf der Oberseite 16 der oberen Balkenlage ist eine Pergola-Markise 10 angebracht. Das Markisentuch 20 der Markise 10 ist unter Bildung von Tuchlagen 22 auf einer Tuchwelle 24 teilweise aufgewickelt. Die Tuchwelle 24 ist in einem Gehäuse 26 untergebracht. Die Längsachse 28 der Tuchwelle 24 verläuft parallel zur Längsachse des unteren Balkens 12 und rechtwinklig zu der des oberen Balkens 14.

In der vorderen Seitenwand 30 des Gehäuses 26 befindet sich parallel zur Achse 28 ein Spalt 32. Durch diesen Spalt 32 ragt das Markisentuch 20 teilweise aus dem Gehäuse 26 heraus. Das vordere freie Ende des Markisentuches 20 ist zu einer Schlaufe 34 ausgebildet. Durch diese Schlaufe 34 greift eine Fallstange 36 vollständig hindurch. Das in Fig. 1 dargestellte linke Ende der Fallstange 36 greift durch einen Schlitz 40, der in der rechten Seitenfläche 44 einer Laufschiene 42 parallel zur Oberseite 16 des oberen Balkens 14 angebracht ist, hindurch und in die Laufschiene 42 hinein. Eine der Laufschiene 42 entsprechende weitere Laufschiene ist nicht nur neben dem linken Rand des Markisentuchs 20 - wie in Fig. 1 dargestellt - vorhanden, sondern auch an dem in der Zeichnung nicht dargestellten rechten Rand angeordnet, so daß die Fallstange 36 mit ihren beiden Enden in je eine Laufschiene 42 eingreift.

Neben der Tuchwelle 24 ist auf beiden Seiten derselben jeweils auf der Achse 28 ein Wickelkern 46 vorhanden, von dem in der Zeichnung lediglich der linke dargestellt ist. Auf diesem Wickelkern ist das eine Ende eines Seils 48 befestigt.

Das Seil 48 läuft innerhalb der Laufschiene 42 um eine Umlenkrolle 50 herum, die in dem dem Wickelkern entfernter liegenden Endbereich der Laufschiene 42 drehbar befestigt ist. Das um diese Umlenkrolle 50 herumgeführte Seil läuft im Bereich der Laufschiene 42 in die hohle Fallstange 36 hinein, wobei es um eine weitere Umlenkrolle 52 (Fig. 2) um 90 Grad seine Richtung ändert. Das Ende des Seils 48 ist schließlich innerhalb der Fallstange 36 in einer noch zu erläuternden Weise (Fig. 6) verankert. In entsprechender Weise ist ein weiteres Seil 56 ebenfalls in der Fallstange 36 befestigt, das wie das Seil 48 längs der nicht dargestellten rechten Seite des Markisentuchs 20 an einem ebenfalls nicht dargestellten weiteren Wickelkern befestigt ist, der sich an dem rechten Endbereich der Achse 28 befindet.

Der Wickelkern 46 besitzt eine kegelstumpfförmige Gestalt (Fig. 2). Seine rechte Grundfläche 60 und seine linke Grundfläche 62 sind parallel zueinander ausgerichtet und stehen senkrecht auf der mit der Längsachse 28 der Tuchwelle 24 zusammenfallenden Achse 64 des Wickelkerns 46. Auf der Mantelfläche des Wickelkerns 46 sind Vertiefungen 66 eingeformt, die die Mantelfläche schraubenförmig umlaufen. Das Steigungsmaß der Vertiefungen 66 ist derartig, daß der unterschiedliche Umfang jeweils von zwei nebeneinanderliegenden Wickellagen 68 des Seils 48 auf dem Wickelkem 46 dem entsprechenden Längenunterschied zwischen zwei entsprechenden übereinanderliegenden Tuchlagen 22 des Markisentuchs 20 auf der Tuchwelle 24 entspricht. Dadurch wird sichergestellt, daß beim Drehen der Tuchwelle 24 um 360 Grad sich das Markisentuch 20 längenmäßig um das gleiche Maß von der Tuchwelle 24 abwickelt, wie sich das Seil 48 auf dem Wickelkern 46 aufwickelt. Bei der in Rg. 2 dargestellten Situation ist das Markisentuch 20 fast vollständig von der Tuchwelle 24 abgewickelt. Dementsprechend ist das Seil 48 fast vollständig - es fehlt noch eine Wickellage in der rechten Vertiefung 66 - auf dem Wickelkern 46 aufgewickelt. Da somit keine Wegdifferenzen im Bereich des abgewickelten Markisentuchs und des noch nicht aufgewickelten Bereichs des Seils 48 auftreten, ist auch kein Ausgleich von Wegdifferenzen erforderlich.

Bei dem in Fig. 3 dargestellten Ausschnitt eines anderen Wickelkerns 46.1 sind die Vertiefungen 66.1 mit Auflagen 70 belegt, auf denen wiederum die Wickellagen 68 des Seils 48 aufruhen. Die Auflagen 70 sind elastisch nachgiebig. Dadurch können geringe Wegdifferenzen zwischem dem Seil 28 und dem Markisentuch 20 ausgeglichen werden ; derartige geringe Wegdifferenzen können im Laufe der Zeit durch Materialermüdung oder dergleichen auftreten.

Bei dem in Fig. 4 und 5 dargestellten Wickelkem 46.2 ist die Mantelfläche desselben in ihrer Neigung bezüglich der Achse 64 des Wickelkerns bzw. der Längsachse 28 der Tuchwelle 24 variabel ausgebildet. Dazu besteht die Mantelfläche aus mehreren - in der Zeichnung vier - Kegelstumpfschalen 72, 74, 76 und 78, die jeweils zwischen sich einen Spalt 80 freilassen. In den Kegelstumpfschalen sind in entsprechender Weise wie bei dem Wickelkem 46 Vertiefungen 66 vorhanden, die alle Kegelstumpfschalen in einer gemeinsamen Schraubenlinie umgeben.

Die Kegelstumpfschale 72 - und entsprechenderweise auch die übrigen Kegelstumpfschalen 74, 76, 78 - besitzt an ihrem linken Endbereich zwei Durchbohrungen 82, 84, deren Bohrungsachse normal auf der Längsachse 64 steht. Diese Durchbohrungen besitzen ein Innengewinde 86. Die Längsachse dieser Durchbohrungen 82, 84 ist jeweils gleich weit von den benachbarten Spalten 80 entfernt.

Im rechten Endbereich der Kegelstumpfschale 72 ist mittig eine weitere Durchbohrung 88 vorhanden, deren Bohrungsachse ebenfalls normal auf der Längsachse 84 steht. Diese Durchbohrung 88 besitzt ebenfalls ein Innengewinde 86.

Während der rechte Endbereich der Kegelstumpfschale 72 unmittelbar auf der Tuchwelle 24 aufsitzt (vgl. dazu insbesondere Fig. 2), ist im Bereich des linken Endes der Kegelstumpfschale 72 zwischen derselben und der Tuchwelle 24 ein Distanzring 90 vorhanden, der die kegelstumpfförmige Oberflächengestalt der in sich gleich dicken Schale 72 sicherstellt. Dieser Distanzring 90 stellt eine Verdickung der Welle 24 im linken Endbereich der Kegelstumpfschalen dar. In der Oberseite dieses Distanzringes 90 ist eine Einbohrung 92 vorhanden, deren Bohrungsachse mit der Bohrungsachse der Durchbohrungen 82, 84 jeweils fluchtet. Der Durchmesser dieser Einbohrung 92 ist so groß, daß ein in die Bohrung 82, 84 eingeschraubter Gewindestift mit seinem unteren Ende in dieser Bohrung 92 sich abstützend auflagern kann. Durch mehr oder weniger weites Eindrehen dieses in der Zeichnung nicht dargestellten Gewindestiftes in die Durchbohrung 82, 84 läßt sich die linke Seite der Kegelstumpfschale 72 beliebig weit von der Längsachse 64 positionieren. Auch unter der Durchbohrung 88 der Kegelstumpfschale 72 ist eine Bohrung 92 so vorhanden, daß durch Eindrehen eines Gewindestiftes in diese Durchbohrung 88 das rechte Ende der Kegelstumpfschale 72 unterschiedlich weit von der Längsachse 64 positioniert werden kann. Durch die drei Durchbohrungen 82, 84, 88 ist die Kegelstumpfschale 72 in sich stabil gelagert.

Ähnlich wie die Kegelstumpfschale 72 sind auch die übrigen Kegelstumpfschalen 74, 76, 78 in ihrer Neigung verstellbar gelagert.

In Fig. 6 ist die Befestigung des Seils 48 in der Fallstange 36 dargestellt. Diese konstruktive Ausbildung erlaubt eine von außen leicht zu ermöglichende Ankupplung des Seils 48 mit vorwählbarer Spannung an der Fallstange 36.

Dazu besitzt die im Inneren hohle Fallstange 36 ein Verstellglied 100, an dem über einen Haken 102 eine Feder 104 mit ihrem rechten Ende befestigt ist. Dieses Verstellglied 100 besitzt eine Gewindebohrung 106, durch die eine Gewindestange .108 hindurchgedreht ist. Die Gewindestange 108 ist mit ihrer Längsachse parallel zur Längsachse der Fallstange 36 ausgerichtet.

Im linken Stirnbereich der Fallstange 36 ist ein Verankerungsglied 110 vorhanden, das eine Bohrung 112 besitzt, durch die die Gewindestange 108 hindurchgeführt ist, so daß die Gewindestange 108 stimseitig aus der Fallstange 36 herausragt. Die Gewindestange 108 ist an diesem Verankerungsglied 110 in Längsrichtung unverschieblich gehalten, was durch zwei Anschläge 114, 116 erreicht wird, die aus jeweils zwei gegenseitig aneinandergedrehte Schrauben erreicht wird und die von der linken bzw. der rechten Seite an dem Verankerungsglied 110 unter Spiel anliegen. Dadurch kann die Gewindestange 108 in der Bohrung 112 um ihre Längsachse von außen frei zugänglich gedreht werden. Bei dieser Drehung verschiebt sich das Verstellglied 100 auf der Gewindestange 108, wodurch wiederum das rechte Ende der Feder 104 ebenfalls in Längsrichtung verschoben wird.

In dem Veranker.ungsglied 110 ist ein Halteglied 118 befestigt, das stirnseitig aus der Fallstange 36 herausragt und in der Laufschiene 42 gleitverschieblich gelagert ist. An diesem Halteglied 118 ist die Umlenkrolle 52 vorhanden, um die das Seil 48 aus der Laufschiene 42 kommend in die Fallstange 36 hereingeführt ist. In dem Halteglied 118 ist in Längsrichtung verschieblich ein Schiebeglied 122 vorhanden. An dem rechten Ende dieses Schiebegliedes 122 ist das linke Ende der Feder 104 befestigt. Das linke Ende dieses Schiebegliedes 122 ragt aus der Stirnseite der Fallstange 136 heraus und ist frei zugänglich. Es besitzt eine Ausformung 124, hinter der das Seil 48, das an seinem Ende einer Verdickung 126 besitzt, verankert ist. Durch Verschieben des Verstellgliedes 100 und damit durch Ziehen an der Feder 104 in Längsrichtung wird das Schiebeglied 122 in Längsrichtung verschoben was bedeutet, daß auch das rechte Ende des Seils 48 mit seiner Verdickung 126 in Längsrichtung verschoben wird. Als Folge davon wird das Seil 148 mehr oder weniger gespannt.

Sofern erforderlich, kann die Gewindestange 108 in ihrer jeweiligen Stellung festgelegt werden, so daß sie sich nicht unbeabsichtigt infolge von Erschütterungen oder dergleichen verdrehen kann.

Es ist im Rahmen der Erfindung selbstverständlich auch möglich, das Markisentuch an der Fallstange zu befestigen, ohne es um dieselbe herumzuschlingen. Insbesondere bei dieser Konstruktionsausbildung kann durch einen am Schiebeglied angebrachten Markierungsstift, der durch eine in der Fallstange vorhandene Schlitzausfräsung hindurchragt, auf einer beispielsweise an der Fallstange befestigten Skala die jeweils existierende Tuchspannung auf einfache Weise abgelesen werden.

Da, wie ausgeführt, bei einer derartigen Pergola-Markise praktisch keine Wegdifferenzen auftreten und sich damit die Pergola-Markise - auch ohne Mechanik, von Hand - sehr leicht auf - und abwickeln läßt, kann es insbesondere bei starken Windkräften ausgesetzten Markisen erforderlich werden, die Fallstange in ihrer jeweiligen Lage festzulegen. Dies kann auf einfache Weise dadurch erreicht werden, daß in der Laufschiene an gewünschten Stellen Magnete vorhanden sind, die mit einem entsprechenden magnetisierbaren Teil des Haltegliedes 118 korrespondieren können.

## Patentansprüche

1. Pergola-Markise mit
einem auf eine und von einer Tuchwelle wickelbaren Markisentuch,
einem Antrieb für die Tuchwelle,
je einem Wickelkern in den beiden Endbereichen der Tuchwelle, dessen Drehachse mit der der Tuchwelle zusammenfällt,
jeweils einem mit seinem einen Ende an jedem Wickelkern befestigten Zugband, das auf den und von dem Wickelkem wickelbar ist,
je einer Umlenkrolle im achsparallelen Abstand von jedem Wickelkern, um die das Zugband geführt ist,
einer Fallstange, längs der das freie Ende des Markisentuchs und die um die Umlenkrollen geführten anderen Enden der Zugbänder befestigt sind,
dadurch gekennzeichnet, daß
jeder Wickelkern (46) fest mit der Tuchwelle (24) verbunden ist,
die Aufwickelfläche jedes Wickelkems (46) kegelstumpfförmig ausgebildet ist, wobei beim Aufwickeln des Zugbandes (48, 56) um den Wickelem (46) die Windungen des Zugbandes (48, 56) auf die kleinere Kegelstumpffläche (60) hinwandern,
die Neigung der Mantellinie der kegeistumpfförmigen Aufwickelfläche derart ist, daß beim Drehen der Tuchwelle (24) und damit der beiden Wickelkerne (46) der Umfang der jeweils äußersten Tuchlage dem Umfang der jeweils anstehenden nächsten Wicklung (68) auf jedem Wickelkern (46) entspricht,
die Aufwickelfläche durch die Oberfläche mehrerer Kegelstumpfmantelschalen (72, 74, 76, 78)
gebildet ist, wobei die Oberfläche jeder Mantelschale an ihren vier seitlichen Rändern begrenzt ist durch je einen Kreisbogen der beiden kreisförmigen Kegelstumpfgrundflächen (60, 62) sowie durch zwei Trennlinien (80) zu benachbarten Mantelschalen darstellende Mantellinien, und
die Neigung zumindest einer Mantelschale längs ihrer Mantellinie veränderbar ist.

2. Pergola Markise mit
einem auf eine und von einer Tuchwelle wickelbaren Markisentuch,
einem Antrieb für die Tuchwelle,
je einem Wickelkem in den beiden Endbereichen der Tuchwelle, dessen Drehachse mit der der Tuchwelle zusammenfällt,
jeweils einem mit seinem einen Ende an jedem Wickelkem befestigten Zugband, das auf den und von dem Wickelkem wickelbar ist,
je einer Umlenkrolle im achsparallelen Abstand von jedem Wickelkem, um die das Zugband geführt ist,
einer FaJlstange, längs der das freie Ende des Markisentuchs und die um die Umlenkrollen geführten anderen Enden der Zugbänder befestigt sind, dadurch gekennzeichnet, daß
jeder Wickelkem (46) fest mit der Tuchwelle (24) verbunden ist,
die Aufwickelfläche jedes Wickelkerns (46) kegelstumpfförmig ausgebildet ist, wobei beim Aufwickeln des Zugbandes (48, 56) um den Wickelem (46) die Windungen des Zugbandes (48, 56) auf die kleinere Kegelstumpffläche (60) hinwandem,
die Neigung der Mantellinie der kegelstumpfförmigen Aufwickelfläche derart ist, daß beim Drehen der Tuchwelle (24) und damit der beiden Wickelkerne (46) der Umfang der jeweils äußersten Tuchlage dem Umfang der jeweils anstehenden nächsten Wicklung (68) auf jedem Wickelkern (46) entspricht,
die Aufwickelfläche im der größeren Kegelstumpfgrundfläche benachbarten Oberflächenbereich durch die Oberfläche mehrerer Kegelstumpfmantelschalen gebildet ist, wobei die drei freien Ränder jeder Kegelstumpfmantelschale durch einen Kreisbogen der größeren kreisförmigen Kegelstumpfgrundfläche sowie durch zwei Trennlinien zu benachbarten Mantelschalen darstellende Mantellinien gebildet werden, und
die Neigung zumindest einer Mantelschale mit in Richtung zur größeren Kegelstumpffläche verstärkt anwachsender Größe längs ihrer Mantellinie veränderbar ist.

3. Pergola-Markise nach Anspruch 1, dadurch gekennzeichnet, daß
jede Mantelschale auf zumindest einem, vorzugsweise zwei voneinander beabstandeten ringförmigen Gliedern (90, 24) aufgelagert ist, die radialsymmetrisch auf der mit der Tuchwelle (24) gemeinsamen Drehwelle (28, 64) drehfest befestigt sind, wobei die auf der Ringebene senkrecht stehende Symmetrieachse mit der Symmetrieachse des senkrechten Kegelstumpfes (64) zusammenfällt und
in der Mantelschale zumindest eine Gewindedurchbohrung (82, 84, 88) derart vorhanden ist, daß durch Eindrehen eines Gewindestiftes durch die Durchbohrung hindurch und durch den sich dabei auf dem ringförmigen Glied abstützenden Gewindestift die Mantelschale (72) im Bereich dieser Gewindedurchbohrung in vorbestimmbarem Abstand zur Oberfläche des ringförmigen Gliedes (90, 24) bringbar ist.

4. Pergola-Markise nach Anspruch 3, dadurch gekennzeichnet, daß die Mantelschale im Auflagerbereich eines ringförmigen Gliedes (90) zwei Gewindebohrungen (82, 84) aufweist.

5. Pergola-Markise nach Anspruch 3, dadurch gekennzeichnet, daß in dem ringförmigen Glied zumindest eine Bohrung (92) vorhanden ist, deren Bohrungsachse mit der Bohrungsachse der in der Mantelschale vorhandenen Gewindedurchbohrungen (82, 84, 88) zusammenfällt, so daß ein durch die Gewindedurchbohrung durchgedrehter Gewindestift in der Bohrung (92) abstützbar ist.

6. Pergola-Markise nach Anspruch 1 oder 2, dadurch gekennzeichnet, daß die Wickelfläche mit dem Durchmesser des Zugbandes (48, 56) angepaßten rillenförmigen, spiralförmig verlaufenden Vertiefungen (66) ausgebildet ist.

7. Pergola-Markise nach Anspruch 6, dadurch gekennzeichnet, daß die Vertiefungen mit elastisch nachgiebigen Auflagen (70) für das Zugband (48, 56) ausgestattet sind.

8. Pergola-Markise nach Anspruch 6, dadurch gekennzeichnet, daß die Auflagen durch Federstahlbügel gebildet sind.

9. Pergola-Markise nach Anspruch 1 oder 2, dadurch gekennzeichnet, daß jedes Zugband (48, 56) innerhalb der zumindest teilweisen hohlen Fallstange (36) elastisch nachgiebig gelagert ist.

10. Pergola-Markise nach Anspruch 9, dadurch gekennzeichnet, daß in der Fallstange (36) je zwei Federri (104) befestigt sind, an deren einem Ende jeweil eines der beiden Zugbänder (48) befestigt ist.

11. Pergola-Markise nach Anspruch 9, dadurch gekennzeichnet, daß in der Fallstange (36) eine einzige Feder vorhanden ist, an deren beiden Enden jeweils eines der beiden Zugbänder (48, 56) befestigt ist.

12. Pergola-Markise nach Anspruch 10, dadurch gekennzeichnet, daß
in der Fallstange (36) ein Verstellglied (100) gelagert ist, das in Längsrichtung der Fallstange (36) verschiebbar ist,
an dem Verstellglied (100) die Feder (104) mit ihrem einen Ende befestigt ist,
in der Fallstange (36) ein hülsenförmiges Halteglied (118) befestigt ist, das aus der Fallstange (36) stirnseitig herausragt und mit seinem auskragenden freien Ende in der seitlichen Führung (42) der Markise gleitverschiebbar gelagert ist,
in dem Halteglied (118) ein Schiebeglied (122) in Längsrichtung der Fallstange (36) verschiebbar gelagert ist,
an dem aus der Fallstange (36) herausragenden Endbereich des Schiebegliedes (122) das Zugband (48) und an dem anderen Endbereich des Schiebegliedes (122) die Feder (104) mit ihrem anderen Ende befestigt ist.

13. Pergola-Markise nach Anspruch 12, dadurch gekennzeichnet, daß
das Verstellglied (100) eine Gewindebohrung (106) besitzt, deren Bohrungsachse parallel zur Längsachse der Fallstange (36) ausgerichtet ist,
eine Gewindestange (108) mit ihrem einen Ende durch die Gewindebohrung hindurchgeschraubt ist,
die Gewindestange (108) mit ihrem anderen Ende in der Fallstange (36)
in Längsrichtung unverschiebbar,
um ihre Längsachse drehbar und
von außerhalb der Fallstange handhabbar gelagert ist.

14. Pergola-Markise nach Anspruch 12, dadurch gekennzeichnet, daß in der Fallstange Öffnungen vorhanden sind, durch die eine Verschiebung der beiden Enden der Feder in Längsrichtung feststellbar ist.

## Claims

1. Pergola blind, comprising
a blind cloth which can be wound onto and off a cloth shaft,
a drive for the cloth shaft,
one winding core each in the two end areas of the cloth shaft, whose rotational axis coincides with that of the cloth shaft,
in each case a tie cord which is fixed with one of its ends to each winding core and can be wound onto and off the winding core,
one guide roller each at an axially parallel distance from each winding core, around which guide roller the tie cord is passed,
and a drop bar along which the free end of the blind cloth and the other ends, passed around the guide rollers, of the tie cords are fixed, characterized in that
each winding core (46) is firmly connected to the cloth shaft (24),
the wind-on surface of each winding core (46) is designed in a truncated-cone shape, the windings of the tie cord (48, 56) shifting towards the smaller truncated-cone surface (60) when the tie cord (48, 56) is being wound on around the winding core (46),
the inclination of the generating line of the truncated-cone-shaped wind-on surface is such that, when the cloth shaft (24) and thus the two winding cores (46) rotate, the periphery of in each case the outermost cloth layer corresponds to the periphery of in each case the nearest winding (68) lining up on each winding core (46),
the wind-on surface is formed by the surface of a plurality of truncated-cone circumferential shells (72, 74, 76, 78), the surface of each circumferential shell being defined at its four lateral edges by one circular arc each of the two circular truncated-cone base surfaces (60, 62) and also by two generating lines representing separating lines (80) between adjacent circumferential shells, and
the inclination of at least one circumferential shell can be changed along its generating line.

2. Pergola blind, comprising
a blind cloth which can be wound onto and off a cloth shaft,
a drive for the cloth shaft,
one winding core each in the two end areas of the cloth shaft, whose rotational axis coincides with that of the cloth shaft,
in each case a tie cord which is fixed with one of its ends to each winding core and can be wound onto and off the winding core,
one guide roller each at an axially parallel distance from each winding core, around which guide roller the tie cord is passed,
and a drop bar along which the free end of the blind cloth and the other ends, passed around the guide rollers, of the tie cords are fixed,
characterized in that
each winding core (46) is firmly connected to the cloth shaft (24),
the wind-on surface of each winding core (46) is designed in a truncated-cone shape, the windings of the tie cord (48, 56) shifting towards the smaller truncated-cone surface (60) when the tie cord (48, 56) is being wound on around the winding core (46),
the inclination of the generating line of the truncated-cone-shaped wind-on surface is such that, when the cloth shaft (24) and thus the two winding cores (46) rotate, the periphery of in each case the outermost cloth layer corresponds to the periphery of in each case the nearest winding (68) lining up on each winding core (46),
the wind-on surface, in the surface area adjacent to the larger truncated-cone base surface, is formed by the surface of a plurality of truncated-cone circumferential shells, the three free edges of each truncated-cone circumferential shell being formed by a circular arc of the larger circular truncated-cone base surface and also by two generating lines representing separating lines between adjacent circumferential shells, and
the inclination of at least one circumferential shell, with pronouncedly increasing size in the direction of the larger truncated-cone surface, can be changed along its generating line.

3. Pergola blind according to Claim 1, characterized in that
each circumferential shell is supported by at least one, preferably two, annular members (90, 24) which are at a distance from one another and are secured so as to be fixed in terms of rotation in a radially symmetrical manner on the rotary shaft (28, 64) combined with the cloth shaft (24), the axis of symmetry disposed perpendicularly on the annular plane coinciding with the axis of symmetry of the perpendicular truncated cone (64), and
at least one tapped through hole (82, 84, 88) is present in the circumferential shell in such a way that, by turning a headless set screw through the through hole and by the headless set screw supported as a result on the annular member, the circumferential shell (72) in the area of this tapped through hole can be moved to a predeterminable distance from the surface of the annular member (90, 24).

4. Pergola blind according to Claim 3, characterized in that the circumferential shell, in the supporting area of an annular member (90), has two tapped holes (82, 84).

5. Pergola blind according to Claim 3, characterized in that there is at least one hole (92) in the annular member, the axis of which hole (92) coincides with the axis of the tapped through holes (82, 84, 88) in the circumferential shell so that a headless set screw turned through the tapped through hole can be supported in the hole (92).

6. Pergola blind according to Claim 1 or 2, characterized in that the winding surface is formed with groove-shaped recesses (66) running spirally and adapted to the diameter of the tie cord (48, 56).

7. Pergola blind according to Claim 6, characterized in that the recesses are equipped with elastically flexible seatings (70) for the tie cord (48, 56).

8. Pergola blind according to Claim 6, characterized in that the seatings are formed by spring- steel clips.

9. Pergola blind according to Claim 1 or 2, characterized in that each tie cord (48, 56) is mounted in an elastically flexible manner inside the at least partly hollow drop bar (36).

10. Pergola blind according to Claim 9, characterized in that two springs (104) each are fixed in the drop bar (36), to one end of which springs (104) in each case one of the two tie cords (48) is fixed.

11. Pergola blind according to Claim 9, characterized in that there is a single spring in the drop bar (36), to the two ends of which spring in each case one of the two tie cords (48, 56) is fixed.

12. Pergola blind according to Claim 10, characterized in that
an adjusting member (100) is mounted in the drop bar (36), which adjusting member (100) is displaceable in the longitudinal direction of the drop bar (36),
the spring (104), with one of its ends, is fixed to the adjusting member (100),
a sleeve-shaped retaining member (118) is fixed in the drop bar (36), which retaining member (118) protrudes from the front end of the drop bar (36) and, with its protruding free end, is mounted so as to be displaceable in a sliding manner in the lateral guide (42) of the blind,
a sliding member (122) is displaceably mounted in the retaining member (118) in the longitudinal direction of the drop bar (36),
the tie cord (48) is fixed to the end area of the sliding member (122) protruding from the drop bar (36), and the spring (104), with its other end, is fixed to the other end area of the sliding member (122).

v3. Pergola blind according to Claim 12, characterized in that
the adjusting member (100) has a tapped hole (106) whose axis is orientated parallel to the longitudinal axis of the drop bar (36),
a threaded rod (108), with one of its ends, is screwed through the tapped hole,
the threaded rod (108), with its other end, is mounted in the drop bar (36) in such a way that
it is non-displaceable in the longitudinal direction,
it is rotatable about its longitudinal axis, and
it can be manipulated from outside the drop bar.

14. Pergola blind according to Claim 12, characterized in that there are openings in the drop bar through which displacement of the two ends of the spring in the longitudinal direction can be detected.

## Revendications

1. Store de pergola avec
une toile de store pouvant être enroulée sur un arbre porteur de toile et pouvant être déroulée de celui-ci ;
un dispositif d'entraînement pour l'arbre porteur de toile ;
chaque fois un noyau d'enroulement dans les deux régions d'extrémité de l'arbre porteur de toile, leurs axes de rotation coïncidant avec l'axe de rotation de l'arbre porteur de toile ;
chaque fois une bande de traction fixée par l'une de ses extrémités à chaque noyau d'enroulement, bande qui peut être enroulée sur le noyau d'enroulement et déroulée de celui-ci ;
chaque fois une poulie de renvoi d'axe parallèle à celui de chaque noyau d'enroulement et à distance de celui-ci, autour de laquelle la bande de traction est guidée ;
une barre de chute le long de laquelle l'extrémité libre de la toile de store et les autres extrémités des bandes de traction passant sur les poulies de renvoi sont fixées ; caractérisé en ce que
chaque noyau d'enroulement (46) est relié rigidement à l'arbre porteur de toile (24) ;
la surface d'enroulement de chaque noyau d'enroulement (46) est en forme de tronc de cône, les tours de la bande de traction (48, 56) étant enroulés, lors de l'enroulement de la bande de traction (48, 56), autour du noyau d'enroulement (46) en allant vers la surface la plus petite (60) du tronc de cône ;
l'inclinaison de la ligne enveloppe de la surface d'enroulement en forme de tronc de cône est telle que, lors de la rotation de l'arbre porteur de toile (24) et ainsi des deux noyaux d'enroulement (46), le pourtour de la couche de toile chaque fois la plus extérieure corresponde au pourtour, chaque fois, du prochain enroulement (68) sur chaque noyau d'enroulement (46) ;
la surface d'enroulement est formée par la surface de plusieurs coquilles périphériques de tronc de cône (72, 74, 76, 78), la surface de chaque coquille périphérique étant limitée à ses quatre bords latéraux par chaque fois un arc de cercle des deux surfaces de base circulaires du tronc de cône (60, 62) ainsi que par deux lignes de séparation (80) par rapport aux lignes enveloppes représentant des coquilles périphériques voisines ; et
l'inclinaison d'au moins une coquille périphérique est modifiable le long de sa ligne enveloppe.

2. Store de pergola, avec
une toile de store enroulable sur un arbre porteur de toile et déroulable de celui-ci ;
un dispositif d'entraînement pour l'arbre porteur de toile ;
chaque fois un noyau d'enroulement dans les deux régions d'extrémité de l'arbre porteur de toile, dont l'axe de rotation coïncide avec celui de l'arbre porteur de toile ;
_{.} chaque fois une bande de traction fixée par une de ses extrémités à chaque noyau d'enroulement, laquelle" peut être enroulée sur le noyau d'enroulement et déroulée de celui-ci ;
une poulie de renvoi, chaque fois, d'axe parallèle à celui de chaque noyau d'enroulement et à distance de celui-ci, sur laquelle est guidée la bande de traction ;
une barre de chute le long de laquelle sont fixées l'extrémité libre de la toile de store et les autres extrémités des bandes de traction passant sur les poulies de renvoi ;
caractérisé en ce que
chaque noyau d'enroulement (46) est relié rigidement à l'arbre porteur de toile (24) ;
la surface d'enroulement de chaque noyau d'enroulement (46) est conformée en tronc de cône lors de l'enroulement de la bande de traction (48, 56) autour du noyau d'enroulement (46), les tours de la bande de traction (48, 56) allant vers la surface la plus petite (60) du tronc de cône ;
l'inclinaison de la ligne enveloppe de la surface d'enroulement en forme de tronc de cône étant telle que, lors de la rotation de la toile de store (24) et ainsi des deux noyaux d'enroulement (46), le pourtour de la couche de toile chaque fois la plus extérieure corresponde au pourtour de l'enroulement prochain (68), chaque fois, sur chaque noyau d'enroulement (46) ;
la surface d'enroulement, dans la région de surface voisine de la surface de base la plus grande du tronc de cône est formée par la surface de plusieurs coquilles périphériques du tronc de cône, les trois bords libres de chaque coquille périphérique du tronc de cône étant formés par un arc de cercle de la plus grande surface de base circulaire du tronc de cône ainsi que par deux lignes de séparation par rapport aux lignes enveloppes représentant des coquilles périphériques voisines ; et
l'inclinaison d'au moins une coquille périphérique est modifiable le long de sa ligne enveloppe avec une grandeur fortement croissante vers la surface la plus grande du tronc de cône.

3. Store de pergola suivant la revendication 1, caractérisé en ce que
chaque coquille périphérique est montée sur au moins un et sur de préférence deux organes de forme annulaire (90, 24) à distance l'un de l'autre, qui sont fixés solidairement en rotation, d'une manière radialement symétrique, sur l'arbre de rotation (28, 64) commun à l'arbre porteur de toile (24), l'axe de symétrie perpendiculaire au plan annulaire coïncidant avec l'axe de symétrie du tronc de cône perpendiculaire (64) ; et
dans la coquille périphérique, au moins une forure taraudée (82, 84, 88) existe, de telle sorte que, par la pénétration d'une broche filetée la traversant et par la broche filetée s'appuyant sur l'organe de forme annulaire, la coquille périphérique (72) peut être amenée, dans la région de cette forure taraudée, à distance déterminable à l'avance de la surface de l'organe de forme annulaire (90, 24).

4. Store de pergola suivant la revendication 3, caractérisé en ce que la coquille périphérique présente, dans la région d'appui d'un organe de forme annulaire (90), deux forures taraudées (82, 84).

5. Store de pergola suivant la revendication 3, caractérisé en ce que, dans l'organe de forme annulaire, il y a au moins une forure (92) dont l'axe coïncide avec celui des forures taraudées (82, 84, 88) passant de part en part dans la coquille périphérique, en sorte qu'une tige filetée, vissée à travers la forure taraudée passant de part en part, puisse s'appuyer dans la forure (92).

6. Store de pergola suivant la revendication 1 ou 2, caractérisé en ce que la surface d'enroulement est formée par des renfoncements (66) en forme de gorges, adaptés au diamètre de la bande de traction (48, 56) et s'étendant en forme de spirales.

7. Store de pergola suivant la revendication 6, caractérisé en ce que les renfoncements sont équipés de couches supports capables de céder élastiquement (70) pour la bande de traction (48, 56).

8. Store de pergola suivant la revendication 6, caractérisé en ce que les couches supports sont formées par des étriers d'acier à ressort.

9. Store de pergola suivant la revendication 1 ou 2, caractérisé en ce que chaque bande de traction (48, 56) est montée de manière à pouvoir céder élastiquement à l'intérieur de la barre de chute (36) au moins partiellement creuse.

10. Store de pergola suivant la revendication 9, caractérisé en ce que, dans la barre de chute (36) sont fixés chaque fois deux ressorts (104) à une des extrémités desquels est fixée chaque fois l'une des deux bandes de traction (48).

11. Store de pergola suivant la revendication 9, caractérisé en ce que, dans la barre de chute (36), il n'y a qu'un seul ressort aux deux extrémités duquel est fixée chaque fois une des deux bandes de traction (48, 56).

12. Store de pergola suivant la revendication 10, caractérisé en ce que
dans la barre de chute (36) est monté un organe de réglage (100) qui est déplaçable en direction longitudinale de la barre de chute (36) ;
à l'organe de réglage (100) est fixé, par une de ses extrémités, le ressort (104) ;
dans la barre de chute (36) est fixé un organe de retenue en forme de manchon (118) qui dépasse frontalement de la barre de chute (36) et qui, par son extrémité libre dépassante, est monté de façon à pouvoir se déplacer par glissement dans le guide latéral (42) du store ;
dans l'organe de retenue (118) est monté, de manière déplaçable en direction longitudinale de la barre de chute (36), un organe de glissement (122) ;
sur la région d'extrémité de l'organe de glissement (122) dépassant de la barre de chute (36) sont fixés la bande de traction (48), et à l'autre région d'extrémité de l'organe de glissement (122), le ressort (104), par son autre extrémité.

. 13. Store de pergola suivant la revendication 12, caractérisé en ce que
l'organe de réglage (100) possède une forure taraudée (106) dont l'axe est dirigé parallèlement à l'axe longitudinal de la barre de chute (36) ;
une tige filetée (108) est vissée, par une de ses extrémités, à travers la forure taraudée ;
la tige filetée (108) est montée, par son autre extrémité, dans la barre de chute (36) ;
de manière non déplaçable en direction longitudinale ;
pouvant tourner autour de son axe longitudinal ;
manipulable depuis l'extérieur de la barre de chute.

14. Store de pergola suivant la revendication 12, caractérisé en ce que, dans la barre de chute, il y a des ouvertures à travers lesquelles on peut constater un déplacement des deux extrémités du ressort en direction longitudinale.
